# FASCICULE DE BREVET EUROPEEN

(11) **EP 1 407 085 B1**
(45) Date de publication et mention de la délivrance du brevet: **11.03.2009**
(21) Numéro de dépôt: 02784868.8
(22) Date de dépôt: 12.07.2002
(51) Int. Cl.: E02D 5/18

(54) **PROCEDE ET DISPOSITIF POUR LA REALISATION D'UNE PAROI EN BETON ARME DANS LE SOL**
VERFAHREN UND VORRICHTUNG ZUR HERSTELLUNG EINER STAHLBETONWAND IM BODEN
METHOD AND DEVICE FOR CREATING A REINFORCED CONCRETE WALL IN THE GROUND

(30) Priorité: 13.07.2001 FR 0109348
(43) Date de publication de la demande: 14.04.2004
(73) Titulaire: INTRAFOR, 78180 Montigny le Bretonneux (FR)
(72) Inventeur: CARAIL, Christian, F-95430 Auvers-sur-Oise (FR); STENNE, Roland, F-92410 Ville-d'Avray (FR); PEGON, Jean-Louis, 95600 Eaubonne (FR)
(74) Mandataire: Texier, Christian
(86) Numéro de dépôt international: PCT/FR2002/002474
(87) Numéro de publication internationale: WO 2003/006750

(56) Documents cités:
- FR-A- 2 145 758
- FR-A- 2 148 706
- US-A- 3 431 736
- PATENT ABSTRACTS OF JAPAN vol. 018, no. 463 (M-1664), 29 août 1994 (1994-08-29) -& JP 06 146269 A (TOKYU CONSTR CO LTD), 27 mai 1994 (1994-05-27)
- PATENT ABSTRACTS OF JAPAN vol. 006, no. 061 (M-123), 20 avril 1982 (1982-04-20) -& JP 57 003914 A (NIPPON HODO CO LTD;OTHERS: 01), 9 janvier 1982 (1982-01-09)

## Description

L'invention concerne un procédé et un dispositif pour la réalisation d'une paroi moulée en béton armé dans le sol.

L'invention concerne plus précisément un procédé dans lequel on creuse une fouille verticale au moyen d'un outil d'excavation, on solidarise et on descend simultanément dans la fouille une cage d'armatures apte à armer le béton de la fouille et un coffrage apte à constituer à une extrémité de la fouille un joint d'étanchéité entre cette fouille et la fouille jointive suivante, on coule du béton liquide dans la fouille et on laisse durcir le béton, on élimine le coffrage, et on recommence ces opérations dans une fouille jointive et ainsi de fouille en fouille.

La publication FR 2 148 706, qui concerne un tel procédé, préconise l'utilisation d'un coffrage complexe, de préférence combiné avec un dispositif auxiliaire et que l'on doit extraire après bétonnage.

Cette publication rappelle que l'on a proposé des coffrages beaucoup plus simples, par exemple des tubes métalliques que l'on retire après usage ou des tubes en fibro-ciment que l'on détruit mécaniquement in-situ lorsqu'on réalise l'excavation suivante, mais la publication ne retient pas ces solutions qu'elle déconseille tant du point de vue technique qu'économique.

La présente invention vise à cumuler les avantages d'une technique où le coffrage et la cage d'armatures sont solidarisés et d'une technique où le coffrage est un simple tube non déformable mais destructible in-situ, sans présenter les inconvénients de ces deux techniques.

Le fait de solidariser le tube de coffrage et la cage d'armatures conduit à deux problèmes.

Lors de la descente dans la fouille de l'ensemble constitué par le tube et la cage, le tube subit la poussée d'Archimède du milieu (généralement une boue de forage comme la bentonite) avec lequel on a rempli la fouille pour maintenir provisoirement le terrain environnant et cette poussée, du fait que le tube n'est pas déformable, peut provoquer une déformation de la cage qui est solidaire du tube mais qui ne subit pas la poussée d'Archimède.

Lors du remplacement du milieu de maintien par le béton liquide, le tube en place dans la fouille est exposé à la pression du bétonnage et doit pouvoir résister à cette pression.

La présente invention apporte une solution à ces deux problèmes par l'utilisation d'un tube à fond ouvert qui de ce fait est peu sensible à la poussée d'Archimède, et par le remplissage ultérieur de ce tube avec un matériau de remplissage pour lui permettre de résister à la pression du bétonnage.

Le procédé de l'invention est donc caractérisé en ce qu'on utilise comme coffrage un tube à fond non fermé destructible par chocs, en ce qu'on remplit le tube en place dans la fouille avec des matériaux de remplissage pour fermer le fond du tube et de lui permettre de résister à la pression du bétonnage, et en ce qu'on utilise l'outil d'excavation, lors de la fouille jointive suivante, pour détruire par chocs le tube.

Le tube sera généralement à section circulaire mais l'invention n'est pas limitée à une telle section, pourvu que le tube soit creux et non fermé.

Avantageusement on remplit le tube avec un matériau peu coûteux et qui de plus soit récupérable lors de la destruction du tube.

Dans une réalisation préférée ce matériau de remplissage est constitué de sacs de sable (ou un autre matériau de remplissage) descendus au fond du tube pour fermer ce fond, suivi de gravier en vrac.

L'utilisation d'un tube comme coffrage est particulièrement utile dans les deux cas critiques que sont celui des fouilles profondes et celui des parois moulées circulaires.

Dans des modes de réalisation préférés du procédé de l'invention, ce dernier présente encore une ou plusieurs des particularités suivantes :
- on fixe le tube à la cage d'armatures par des ligatures destructibles ;
- on munit la cage d'armatures de rouleaux pour faciliter le positionnement du tube par rapport à la cage ;
- on utilise un tube constitué de tronçons de tubes superposés reliés deux à deux par un manchon intérieur ;
- on utilise un tube cannelé au moins extérieurement.

Un dispositif pour la mise en oeuvre du procédé de l'invention comprend un outil d'excavation pour creuser la fouille, une cage d'armatures, au moins un coffrage, des moyens pour solidariser la cage et le tube et des moyens pour mettre en place dans la fouille le tube et la cage solidarisés, caractérisé en ce que le coffrage est un tube à fond ouvert non déformable mais destructible par chocs et en ce que le dispositif comprend des moyens pour remplir le tube après mise en place afin de lui permettre de résister à la pression du bétonnage.

On décrira ci-après un tel dispositif en référence aux figures du dessin joint sur lequel :
- la figure 1 est une vue en perspective de l'ensemble constitué par la cage d'armatures et un tube de coffrage qui lui est fixé ;
- la figure 2 est un schéma de détails en coupe horizontale de cet ensemble, faisant ressortir le détail des liaisons entre la cage et le tube ;
- la figure 3 est un schéma vertical dans le cas d'une cage constituée d'une cage inférieure et d'une cage supérieure se recouvrant partiellement, le tube étant constitué de deux tronçons superposés accouplés par un manchon intérieur de raboutage ;
- la figure 4 est un schéma vertical d'un dispositif pour la descente dans une fouille d'un ensemble cage + tube conforme à l'invention et
- la figure 5 est un schéma de l'extrémité inférieure dudit ensemble en place dans la fouille, après fermeture et remplissage de l'extrémité inférieure du tube.

Le tube (1) représenté sur la figure 1 est un tube en résine de synthèse durcie, cannelé extérieurement.

Le tube (1) a comme diamètre extérieur l'épaisseur nominale de la paroi à mouler. Des roulettes guides (2) (fig.1) positionnées suivant deux génératrices du tube sont attachées à la cage d'armatures (3) au moyen de porte-roulettes (4) pour permettre de positionner ledit tube relativement à la cage de manière à respecter l'enrobage ultérieur nominal des armatures par le béton liquide et en particulier des cadres horizontaux (5) de cette cage. Ledit tube est fixé rigidement à la cage d'armatures au moyen de ligatures (6) placées suivant des intervalles réguliers et l'embrassant. Ces ligatures sont attachées par recouvrement et fixation aux cadres (5) de la cage d'armatures (3).

L'opération de mise en place du tube sur la cage d'armatures s'effectue une fois la cage construite et avant sa mise en place dans la fouille. Le pied du tube est calé de telle manière qu'il soit positionné dans la fouille non loin du fond de la fouille. En général, le pied de la cage d'armatures se situe à moins d'une distance minimale (1,00 m) du fond du panneau. Dans le cas où le pied de la cage d'armatures se situe à une distance supérieure à cette distance, un autre tube, intérieur au tube fixé sur ladite cage d'armatures, est télescopé jusqu'à atteindre le fond de la fouille.

Le tube avec la cage d'armatures est introduit dans la fouille (fig.5) remplie de bentonite (ou produit similaire pour maintenir le terrain environnant), par exemple au moyen d'une grue schématisée en G (fig.4) à laquelle la cage et le tube sont suspendus par des élingues. Avant bétonnage, un bouchon (7) sur une hauteur d'environ 2.00 mètres, est constitué dans le tube au moyen de sacs de sable introduits dans le tube depuis le haut du tube afin de conférer au tube une étanchéité vis-à-vis du béton à venir. Le tube peut ensuite être rempli de graviers (8) afin de lui donner une résistance à la pression du béton (9). Les matériaux mis en place dans le tube, à savoir les sacs de sable et le gravier, sont enlevés lors de l'opération d'excavation de la fouille adjacente par l'outil d'excavation.

Si nécessaire en raison de la profondeur de la fouille, on utilise un tube constitué de tronçons superposés T₁, T₂, ... reliés deux à deux par des manchons internes M (fig.3) ; de même, la cage (3) peut elle-même être constituée de cages superposées (3,3'...) qui se recouvrent partiellement (fig.3).

L'invention n'est pas limitée aux exemples de réalisation qui ont été décrits.

## Revendications

1. Procédé pour réaliser dans le sol une paroi moulée en béton armé, dans lequel on creuse une fouille verticale au moyen d'un outil d'excavation, on solidarise et on descend simultanément dans la fouille une cage d'armatures apte à armer le béton de la fouille et un coffrage apte à constituer à une extrémité de la fouille un joint d'étanchéité entre cette fouille et la fouille jointive suivante, on coule du béton liquide dans la fouille et on laisse durcir le béton, on élimine le coffrage, et on recommence ces opérations dans une fouille jointive et ainsi de fouille en fouille, **caractérisé en ce qu'**on utilise comme coffrage un tube à fond ouvert non déformable mais destructible par chocs, **en ce qu'**on remplit le tube en place dans la fouille pour boucher le tube et lui permettre de résister à la pression du bétonnage, et **en ce qu'**on utilise l'outil d'excavation lors de la fouille jointive suivante pour détruire par chocs le tube.

2. Procédé selon la revendication 1 dans lequel on utilise également l'outil d'excavation de la fouille suivante pour extraire les morceaux de tube ainsi que le remplissage du tube.

3. Procédé selon l'une des revendications 1 et 2 dans lequel on utilise des sacs contenant du sable (ou un autre matériau de remplissage) pour boucher le fond du tube.

4. Procédé selon la revendication 3 dans lequel on utilise du gravier en vrac comme matériau de remplissage au dessus des sacs.

5. Procédé selon l'une des revendications 1 à 4, dans lequel on fixe le tube rigidement à la cage par des ligatures destructibles.

6. Procédé selon l'une des revendications 1 à 5, dans lequel on munit la cage d'armatures de rouleaux pour faciliter le positionnement du tube par rapport à la cage.

7. Procédé selon l'une des revendications 1 à 6, dans lequel on utilise un tube constitué de tronçons de tubes superposés reliés deux à deux par un manchon intérieur.

8. Procédé selon l'une des revendications 1 à 7, dans lequel on utilise un tube en résine de synthèse durcie.

9. Dispositif pour la mise en oeuvre d'un procédé selon l'une des revendications 1 à 8, qui comprend un outil d'excavation pour creuser la fouille, une cage d'armatures (3) apte à armer le béton de la fouille, au moins un coffrage (1) apte à constituer un joint d'étanchéité à une extrémité de la fouille des moyens pour solidariser le coffrage et la cage, et des moyens (G) pour mettre en place dans la fouille le coffrage et la cage solidarisés, **caractérisé en ce que** ledit coffrage (1) est un tube à fond ouvert destructible par chocs et **en ce que** le dispositif comprend des moyens (6) pour remplir le tube après mise en place dans la fouille.

10. Dispositif selon la revendication 9 dans lequel ledit tube (1) est fixé rigidement à la cage (3) par des ligatures destructibles.

11. Dispositif selon la revendication 9 ou 10, dans lequel la cage d'armatures (3) est munie de roulettes (2) pour faciliter le positionnement du tube (1) par rapport à la cage.

12. Dispositif selon l'une des revendications 9 à 11, dans lequel le tube est constitué de tronçons de tubes (T1, T2...) superposés assemblés deux à deux par des manchons internes (M).

13. Dispositif selon l'une des revendications 9 à 12, dans lequel le tube (1) est en résine de synthèse durcie.

14. Dispositif selon l'une des revendications 9 à 13, dans lequel le tube (1) est cannelé extérieurement.

15. Dispositif selon l'une des revendications 9 à 14 dans lequel les moyens pour remplir le tube comprennent des sacs de sable (ou autre matériau de remplissage) et du gravier en vrac.

16. Ensemble à descendre dans une fouille, comprenant une cage d'armatures (3) et un tube de coffrage (1) solidarisés par des ligatures destructibles, pour la mise en oeuvre d'un procédé selon l'une des revendications 1 à 8.

## Claims

1. Method for creating a reinforced concrete moulded wall in the ground, in which a vertical excavation is dug by means of an excavation tool, a concrete reinforcing cage suitable for reinforcing the concrete in the excavation and a formwork suitable for constituting, at an end of the excavation, a seal between this excavation and the next jointed excavation, are secured and gone down simultaneously, the liquid concrete is casted in the excavation and the concrete is hardening, the formwork is pulled down, and these operations are repeated in a jointed excavation and so on from one excavation to another, **characterized in that**, a non-deformable open bottom tube is used as a formwork, but destructible by impacts, **in that** the tube is filled in place in the excavation in order to close the tube and allow it to resist to the pressure of the concreting, and **in that** the excavation tool is used during the next jointed excavation to destroy the tube by impacts.

2. Method according to claim 1, in which the excavation tool of the next excavation is also used to pull out the pieces of the tube and to fill the tube.

3. Method according to any one of claims 1 and 2, in which bags containing sand (or another filler material) are used to obstruct the bottom of the tube.

4. Method according to claim 3, in which bulk gravel is used as a filler material above the bags.

5. Method according to any one of claims 1 to 4, in which the tube is rigidly secured to the cage by destructible ties.

6. Method according to any one of claims 1 to 5, in which the concrete reinforcing cage is provided with rollers to make the positioning of the tube easier with respect to the cage.

7. Method according to any one of claims 1 to 6, in which a tube made up of superimposed tube sections, connected in pairs by an inner sleeve, is used.

8. Method according to any one of claims 1 to 7, in which a hardened artificial resin tube is used.

9. Device for the implementation of a method according to any one of claims 1 to 8, comprising an excavation tool to dig the excavation, a concrete reinforcing cage (3) suitable for reinforcing the concrete of the excavation, at least one formwork (1) suitable for constituting a seal at an end of the excavation, means for securing the formwork and the cage, and means (G) for setting the secured formwork and cage in the excavation, **characterized in that** said formwork (1) is an open bottom tube destructible by impacts and **in that** the device comprises some means (6) for filling the tube after the setting in the excavation.

10. Device according to claim 9, in which said tube (1) is rigidly attached to the cage (3) by destructible ties.

11. Device according to claim 9 or 10, in which the concrete reinforcing cage (3) is provided with wheels (2) to make the positioning of the tube (1) easier with respect to the cage.

12. Device according to any one of claims 9 to 11, in which the tube is made up of superimposed tube sections (T1, T2, ...), connected in pairs by inner sleeves (M).

13. Device according to any one of claims 9 to 12, in which the tube (1) is made up from hardened artificial resin.

14. Device according to any one of claims 9 to 13, in which the tube (1) is externally fluted.

15. Device according to any one of claims 9 to 14, in which the means for filling the tube comprise sand bags (or another filler material) and bulk gravel.

16. Kit to be gone down in an excavation, comprising a concrete reinforcing cage (3) and a formwork tube (1) secured by destructible ties, for the implementation of a method according to any one of claims 1 to 8.

## Patentansprüche

1. Verfahren zur Herstellung einer in Form gegossenen Stahlbetonwand im Boden, wobei mit Hilfe eines Aushubwerkzeugs eine Baugrube ausgehoben wird, ein Bewehrungskorb zum Bewehren des Betons der Baugrube und eine Schalung zum Ausbilden einer Dichtungsfuge an einem Ende der Baugrube zwischen dieser Baugrube und der nächsten angrenzenden Baugrube verbunden und gleichzeitig in die Baugrube abgesenkt werden, Flüssigbeton in die Baugrube gegossen und der Beton ausgehärtet wird, die Schalung entfernt wird und diese Schritte in einer angrenzenden Baugrube und weiter Baugrube für Baugrube wiederholt werden,
**dadurch gekennzeichnet, daß**
als Schalung ein nicht verformbares, aber durch Stöße zerstörbares Rohr mit offenem Boden verwendet wird,
das Rohr vor Ort in der Baugrube gefüllt wird, um das Rohr zuzuschütten, so daß es dem Druck beim Betonieren widerstehen kann, und
das Aushubwerkzeug bei der nächsten folgenden Baugrube verwendet wird, um durch Stöße das Rohr zu zerstören.

2. Verfahren nach Anspruch 1, wobei das Werkzeug zum Ausheben der nächsten Baugrube außerdem zum Herausholen der Rohrstücke sowie der Füllung des Rohrs verwendet wird.

3. Verfahren nach einem der Ansprüche 1 und 2, wobei Säcke, die Sand (oder ein anderes Füllmaterial) enthalten, verwendet werden, um den Boden des Rohrs zuzuschütten.

4. Verfahren nach Anspruch 3, wobei als Füllmaterial oberhalb der Säcke Kies in loser Schüttung verwendet wird.

5. Verfahren nach einem der Ansprüche 1 bis 4, wobei mit Hilfe von zerstörbaren Bügeln das Rohr starr an dem Korb befestigt wird.

6. Verfahren nach einem der Ansprüche 1 bis 5, wobei der Bewehrungskorb mit Rollen ausstattet ist, um das Anordnen des Rohrs bezüglich des Korbs zu erleichtern.

7. Verfahren nach einem der Ansprüche 1 bis 6, wobei ein Rohr verwendet wird, das aus übereinander angeordneten Rohrabschnitten besteht, die über eine Innenmuffe paarweise miteinander verbunden sind.

8. Verfahren nach einem der Ansprüche 1 bis 7, wobei ein Rohr aus gehärtetem Kunstharz verwendet wird.

9. Vorrichtung zur Durchführung eines Verfahrens nach einem der Ansprüche 1 bis 8, die aufweist: ein Aushubwerkzeug zum Ausheben der Baugrube, einen Bewehrungskorb (3) zum Bewehren des Betons der Baugrube, mindestens eine Schalung (1) zum Ausbilden einer Dichtungsfuge an einem Ende der Baugrube, Einrichtungen zum Verbinden der Schalung und des Korbs und Einrichtungen (G) zum Anordnen der Schalung und des Korbs, die miteinander verbunden sind, in der Baugrube,
**dadurch gekennzeichnet, daß**
die Schalung (1) ein durch Stöße zerstörbares Rohr mit offenem Boden ist und daß die Vorrichtung Einrichtungen (6) aufweist, um das Rohr, nachdem es in der Baugrube angeordnet worden ist, zu füllen.

10. Vorrichtung nach Anspruch 9, wobei das Rohr (1) über zerstörbare Bügel starr an dem Korb (3) befestigt ist.

11. Vorrichtung nach Anspruch 9 oder 10, wobei der Bewehrungskorb (3) Rollen (2) aufweist, um das Anordnen des Rohrs (1) bezüglich des Korbs zu erleichtern.

12. Vorrichtung nach einem der Ansprüche 9 bis 11, wobei das Rohr aus übereinander angeordneten Rohrabschnitten (T1, T2, ...) besteht, die über Innenmuffen (M) paarweise miteinander verbunden sind.

13. Vorrichtung nach einem der Ansprüche 9 bis 12, wobei das Rohr (1) aus gehärtetem Kunstharz ist.

14. Vorrichtung nach einem der Ansprüche 9 bis 13, wobei das Rohr (1) außen mit Riefen versehen ist.

15. Vorrichtung nach einem der Ansprüche 9 bis 14, wobei die Einrichtungen zum Füllen des Rohrs Säcke mit Sand (oder einem anderen Füllmaterial) und Kies in loser Schüttung aufweisen.

16. In eine Baugrube absenkbare Einheit aus einem Bewehrungskorb (3) und einem Schalungsrohr (1), die über zerstörbare Bügel miteinander verbunden sind, zum Durchführen eines Verfahrens nach einem der Ansprüche 1 bis 8.
